# EUROPÄISCHE PATENTSCHRIFT

(11) **EP 1 092 076 B1**
(45) Veröffentlichungstag und Bekanntmachung des Hinweises auf die Patenterteilung: **22.09.2004**
(21) Anmeldenummer: 99941405.5
(22) Anmeldetag: 29.06.1999
(51) Int. Cl.: E05F 15/16, E05F 11/48

(54) **FENSTERHEBER- BZW. SCHIEBEDACHANTRIEB FÜR EIN KRAFTFAHRZEUG**
WINDOW LIFT DRIVE OR SLIDING ROOF DRIVE FOR A MOTOR VEHICLE
DISPOSITIF D'ENTRAINEMENT DE LEVE-VITRE OU DE TOIT OUVRANT POUR VEHICULE AUTOMOBILE

(30) Priorität: 30.06.1998 DE 19829209
(43) Veröffentlichungstag der Anmeldung: 18.04.2001
(73) Patentinhaber: SIEMENS AKTIENGESELLSCHAFT, 80333 München (DE)
(72) Erfinder: MICHEL, Peter, D-97271 Kleinrinderfeld (DE)
(86) Internationale Anmeldenummer: PCT/DE1999/001887
(87) Internationale Veröffentlichungsnummer: WO 2000/001911

(56) Entgegenhaltungen:
- EP-A- 0 716 203
- DE-A- 19 752 973
- PATENT ABSTRACTS OF JAPAN vol. 018, no. 579 (M-1698), 7. November 1994 (1994-11-07) & JP 06 212857 A (AISIN SEIKI CO LTD), 2. August 1994 (1994-08-02)

## Beschreibung

Die Erfindung betrifft einen Fensterheber- bzw. Schiebedachantrieb für ein Kraftfahrzeug, gemäß oberbegriff des Patentanspruchs 1, siehe DE-A- 19 752 973.

Durch die EP 0 360 911 B1 bzw. die GB 2 289 351 A bzw. die DE 92 09 929 U1 sind Verstellantriebe, insbesondere Kraftfahrzeug-Fensterheberantriebe, bekannt, bei denen ein Schließteil, insbesondere eine Kraftfahrzeug-Fensterscheibe, fremdkraftbetätigt durch einen Elektromotor zwischen einer Öffnungsstellung einerseits und einer Schließstellung andererseits verstellbar ist.

In dem Antriebsstrang zwischen dem Elektromotor und dem Schließteil ist zumindest eine Übersetzung in Form eines Getriebes und/oder eines Seilantriebes bzw. eines Scherenheberantriebes vorgesehen; bei einem Seilantrieb wird das Schließteil durch ein Seil bewegt, das seinerseits durch Umschlingen oder Auf- bzw. Abwickeln von einer von dem Antriebsmotor in Drehbewegung versetzten Seilantriebs-Trommel angetrieben wird.

Durch die DE 197 52 973 A1 ist eine Fensterstellvorrichtung mit einem Seilantrieb mit einem auf einer Walze mit Spiralrillen auf- bzw. abgewickeltem Seil bekannt, wobei zur Vermeidung einer Schlaffheit bzw. Überspannung des Seiles die Walze aus zwei axial hintereinander angeordneten Walzenteilen zusammengesetzt ist, von denen jeder eine Spiralrille aufweist, deren Tiefe sich zum axial äußeren Ende hin vergrößert.

Sowohl beim Anfahren aus der Öffnungs-Ruhestellung als beim Einfahren in die mit reibbehafteten Dichtungen versehene Schließstellung wird von dem Elektromotor eine erhöhte Leistung verlangt, für die dieser ausgelegt sein muß; diese erhöhte Leistung erschwert jedoch die Einhaltung von strengen Vorschriften eines Einklemmschutzes, bei dem, insbesondere bei Annäherung an die Schließstellung, die Bewegung des Schließteils in kürzester Zeit abbremsbar sein muß, wenn ein Hindernis die weitere Schließbewegung hemmt.

Gemäß Aufgabe vorliegender Erfindung soll bei guter Auslastung des Antriebsmotors ein sicherer Einklemmschutz gewährleistbar sein.

Die Lösung dieser Aufgabe gelingt erfindungsgemäß durch die Lehre des Anspruchs 1.

Aufgrund der erfindungsgemäßen veränderlichen Übersetzung, im Sinne einer über den gesamten Stellwegbereich des Schließteils konstanten Belastung des Antriebsmotors, muß einerseits dieser nicht - wie bei konstanter Übersetzung erforderlich - entsprechend der jeweils nur kurzfristig für das Einfahren in die reibungsbelastete abgedichtete Schließstellung notwendigen erhöhten Leistung dimensioniert werden und ist andererseits trotz bei einer Schließbewegung anfänglich hoher Schließgeschwindigkeit durch die anschließende wegen der erfindungsgemäß erhöhten Übersetzung geringere Geschwindigkeit und damit geringere beschleunigte träge Masse eine leichtere und schnellere, für einen Einklemmschutz vorteilhafte Abbremsmöglichkeit des Schließteils gewährleistet.

Eine für einen üblichen Kraftfahrzeug-Fenstheberantrieb vorteilhafte veränderliche Übersetzung weist in diesem Sinne eine gegenüber dem übrigen Bereich erhöhte Übersetzung bei Annäherung an die Schließstellung auf; ist von einer Verspannung der Führungs- und Halterungsaufnahme der Fensterscheibe in dem Türrahmen bei Einfahren in die Öffnungsstellung auszugehen, wird vorteilhaft auch für das Anfahren aus der Öffnungsstellung eine erhöhte Übersetzung und damit eine Entlastung und somit über den Gesamt-Stellbereich bessere Auslastung des Antriebsmotors vorgesehen. Eine höhere Übersetzung außerhalb des Schließstellungs- bzw. Öffnungsstellungsbereichs empfiehlt sich bei besonderen Lastanforderungen an den Antriebsmotor, z.B. bei stark gekrümmter Scheibenführung mit entsprechend hoher Reibwiderständen.

Bei einem Stellantrieb mit einem Seilantrieb im Antriebsstrang zwischen dem Antriebsmotor und dem Schließteil kann die erfindungsgemäß spezifische veränderliche Übersetzung auf besonders einfache Weise dadurch erreicht werden, daß die das Seil bzw. die Seilenden durch Umschlingung bzw. Ab- und Aufwicklung antreibende Seilantriebs-Trommel über ihre axiale Länge mit spiralförmig angeordnetem Seilrinnenverlauf versehen ist, über den das Seil bzw. die Seilenden mit der antriebsübertragenden Umschlingung bzw. Auf- und Abwicklung bei Antrieb der Seilantriebs-Trommel axial fortschreitend antreibbar sind und durch deren veränderlichen Seilrinnendurchmesser die jeweilige erfindungsgemäße Übersetzung umsetzbar ist; der Wechsel zwischen in diesem Sinne unterschiedlichen Seilrinnendurchmessern kann mehr oder weniger stetig, u.U. auch unstetig erfolgen.

Die Erfindung sowie weitere vorteilhafte Ausgestaltungen der Erfindung gemäß Merkmalen von Unteransprüchen werden im folgenden anhand von schematisch dargestellten Ausführungsbeispielen in der Zeichnung näher erläutert; darin zeigen:
- FIG 1-3: eine fremdkraftbetätigte Kraftfahrzeug-Fensterscheibe jeweils in ihrer Öffnungsstellung und in ihrer Schließstellung sowie in einer dazwischenliegenden Mittelstellung;
- FIG 4-9: in Axial- bzw. in Stirnansicht eine axial jeweils zylinderförmige Seilantriebs-Trommel mit zu den Stellungen der Kraftfahrzeug-Fensterscheibe gemäß FIG 1-3 korrespondierenden, im Sinne einer erfindungsgemäßen veränderlichen Übersetzung unterschiedlichen Seilrinnen-Durchmessern und mit je einem abwickelbaren bzw. einem aufwickelbaren Seilende.

FIG 1 - 3 zeigen drei verschiedene Stellungen einer in einem Kraftfahrzeug-Türrahmen 7 durch einen Seilantrieb 3;4;5 zwischen einer unteren Öffnungsstellung gemäß FIG 1 über eine mittlere Öffnungsstellung gemäß FIG 2 bis in eine Schließstellung gemäß FIG 3 auf- und abbewegbaren Kraftfahrzeug-Fensterscheibe 2. Zum Antrieb des fremdkraftbetätigten Fensterhebers ist ein Elektromotor 1 vorgesehen, der - wie z.B. aus der GB 2 289 351 A bekannt - über ein Schneckengetriebe eine Seiltrommel 3 bzw.4 des Seilantriebes zur Auf- bzw. Abbewegung der Kraftfahrzeug-Fensterscheibe 2 antreibt; dazu werden durch Auf- bzw. Abwicklung bzw. durch Umschlingung von der Seiltrommel 3 bzw.4 ein Seil 5 bzw. Seilenden 5.1;5.2 bewegt, die über Umlenkrollen 6.1 bzw.6.2 eines Führungsgestänges 6 an die Kraftfahrzeug-Fensterscheibe 2 angelenkt sind und diese auf- bzw. abbewegen.

Die erfindungsgemäße veränderliche Übersetzung durch entsprechende konstruktiv einfache Ausbildung der jeweiligen Seiltrommel 3 bzw.4 wird im folgenden anhand von Ausführungsbeispielen mit einer durchmesserabgesetzten zylindrischen Seiltrommel 3 gemäß FIG 4 - 9 erläutert, wobei die von der Seiltrommel 3 bzw. 4 abgehenden Seilenden 5.1 bzw.5.2 des Seiles 5 in den unterschiedlichen Darstellungen gemäß FIG 4 - 9 den unterschiedlichen Stellweg-Darstellungen der Kraftfahrzeug-Fensterscheibe 2 gemäß FIG 1 - 3 zuzuordnen sind.

FIG 4 - 9 zeigen jeweils rechts in axialer Seitenansicht und links in axialer Stirnansicht eine abschnittsweise zylinderförmige Seiltrommel 3 mit axial über ihren Umfang spriralförmig verlaufenden Seilrillen 3.1. Die Seilrillen 3.1 weisen an ihren beiden axialen Enden im Sinne einer gegenüber dem übrigen Bereich erhöhten Übersetzung einen geringeren Durchmesser auf. Auf die Seiltrommel 3 sind in axialem Abstand je ein auf- bzw. abwickelbares Seil 5;5 aufgewickelt, deren eines Ende, z.B. stirnseitig, auf der Seiltrommel 3 befestigt ist und deren anderes Seilende 5.1 bzw.5.2 zu Anlenkpunkten der Kraftfahrzeug-Fensterscheibe 2 führt. Bei einer Drehung der Seiltrommel 3 wird das eine dieser zur Kraftfahrzeug-Fensterscheibe 2 führenden Seilenden aufgewickelt und das andere Seilende abgewickelt; dadurch ergibt sich eine Auf- bzw. Abbewegung der Kraftfahrzeug-Fensterscheibe 2 in dem Führungsgestänge 6 bzw. in dem Kraftfahrzeug-Fensterrahmens 7.

Nach einer fertigungstechnisch vorteilhaften Ausgestaltung der Erfindung ist nunmehr eine unterschiedliche Übersetzung an beiden axialen Enden der Seiltrommel 3 dadurch vorgesehen, daß der Durchmesser der Seilrillen 3.1 im Sinne einer erhöhten Übersetzung kleiner ist als im axialen Mittelbereich der Seiltrommel 3.

Es dürfte ersichtlich sein, daß aufgrund der bei Einfahren in die stärker reibbelastete Schließstellung höheren Übersetzung der Antriebsmotor nicht mehr durch die dadurch gegebene Maximalbelastung überdimensioniert werden muß und daß außerdem aufgrund der geringeren Geschwindigkeit bei Annäherung an die Schließstellung eine, insbesondere bei Gegenlage eines Hemmnisses, notwendige schnelle Einklemmschutz-Abbremsung vereinfacht ist.

## Patentansprüche

1. Fensterheber- bzw. Schiebedachantrieb für ein Kraftfahrzeug,
- mit von einem Antriebsmotor (1), insbesondere Elektromotor, zwischen einer Öffnungsstellung und einer Schließstellung fremdkraftbetätigt verstellbarem Schließteil (2) und
- mit einer Übersetzung im Antriebsstrang zwischen dem Antriebsmotor (1) einerseits und dem Schließteil (2) andererseits,
**gekennzeichnet durch**
- eine zumindest über einen Teilbereich des Stellweges des Schließteils (2) im Bereich der Schließstellung als auch im Bereich der Öffnungsstellung erhöhte Übersetzung im Sinne einer über den gesamten Stellwegbereich des Schließteils (2) konstanten Belastung des Antriebsmotors (1).

2. Fensterheber- bzw. Schiebedachantrieb nach Anspruch 1
- mit einem Seilantrieb (3;4) zwischen dem Antriebsmotor (1) und dem Schließteil (2), unter Verwendung einer von dem Antriebsmotor (1), insbesondere über ein Getriebe, angetriebenen Seilantriebs-Trommel (3 bzw. 4) mit Umschlingungs- bzw. Ab- oder Aufwicklungsmitnahme eines Seiles (5) bzw. von Seilenden (5.1;5.2) des Seilantriebes (3;4) und
- mit einem im Sinne der jeweiligen veränderlichen Übersetzung veränderlichen Umschlingungs- bzw. Ab- oder Aufwicklungsdurchmesser des Seilantriebes (3,4).

3. Fensterheber- bzw. Schiebedachantrieb nach Anspruch 2,
- mit einer Seilantriebs-Trommel (3 bzw. 4) mit umfangsseitigen, axial spiralförmig verlaufenden Seilrillen (3.1 bzw. 4.1) im Sinne einer axial wandernden Umschlingungs- bzw. Ab- oder Aufwicklungsmitnahme des Seiles (5) des Seilantriebes (4;5) und
- mit einem im Sinne der jeweiligen veränderlichen Übersetzung veränderlichen Umschlingungs- bzw. Ab- oder Aufwicklungsdurchmesser der Seilrillen (3.1 bzw. 4.1).

4. Fensterheber- bzw. Schiebedachantrieb nach zumindest einem der Ansprüche 1 bis 3
- mit einer jeweils axial zylinderförmigen Seilantriebs-Trommel (3)und
- mit einem entsprechend der veränderlichen Übersetzung unterschiedlichen Zylinder-Durchmesser der Seilantriebs-Trommel (3).

## Claims

1. Window opener drive or sliding roof drive for a motor vehicle,
- having a closing part (2) which can be adjusted under power operation between an open position and a closed position by a driving motor (1), in particular an electric motor, and
- having a transmission in the drive train between the driving motor (1), on the one hand, and the closing part (2), on the other hand,
- **characterized by** a transmission which is increased at least over a partial region of the adjustment distance of the closing part (2) in the region of the closed position and in the region of the open position to produce a constant load on the driving motor (1) over the entire adjustment-distance region of the closing part (2).

2. Window opener drive or sliding roof drive according to Claim 1
- having a cable drive (3;4) between the driving motor (1) and the closing part (2), using a cable drive drum (3 or 4) which is driven by the driving motor (1), in particular via a gear mechanism, with a cable (5) or cable ends (5.1;5.2) of the cable drive (3;4) being carried along by being wrapped around the drum or unwound or wound up on it and
- having a wrapping-around or unwinding or windingup diameter of the cable drive (3, 4) which can be varied to produce the particular variable transmission.

3. Window opener drive or sliding roof drive according to Claim 2
- having a cable drive drum (3 or 4) having circumferential cable grooves (3.1 or 4.1) running axially in a spiral shape in the sense of the cable (5) of the cable drive (4;5) being carried along in an axially migrating manner by being wrapped around the drum or being unwound or wound up on it and
- having a wrapping-around or unwinding or winding-up diameter of the cable grooves (3.1 or 4.1) which can be varied to produce the particular variable transmission.

4. Window opener drive or sliding roof drive according to at least one of Claims 1 to 3
- having a cable drive drum (3) which is in each case axially cylindrical and
- having a cylinder diameter of the cable drive drum (3) differing in accordance with the variable transmission.

## Revendications

1. Entraînement pour lève-glace ou toit ouvrant de véhicule automobile,
■ avec une partie assurant la fermeture (2) pouvant être déplacée par un moteur d'entraînement (1), en particulier un moteur électrique, entre une position ouverte et une position fermée, et
■ avec un rapport de démultiplication dans la chaîne de transmission entre le moteur d'entraînement (1), d'une part, et la partie mobile (2), d'autre part, **caractérisé par**
■ une démultiplication plus forte, au moins sur une portion du parcours de la partie mobile (2) dans la région de la position fermée, ainsi que dans la région de la position ouverte, de manière à assurer une charge constante du moteur d'entraînement (1) sur tout le parcours de la partie mobile (2).

2. Entraînement pour lève-glace ou toit ouvrant selon la revendication 1,
■ avec un entraînement par câble (3, 4) entre le moteur d'entraînement (1) et la partie mobile (2), avec utilisation d'un tambour d'entraînement du câble (3 ou 4) entraîné par le moteur (1), en particulier au moyen d'un réducteur, avec bobinage, ou enroulement ou déroulement d'un câble (5) ou des extrémités d'un câble (5.1, 5.2) du dispositif d'entraînement par câble (3, 4), et
■ avec un diamètre de bobinage, ou d'enroulement ou de déroulement de l'entraînement du câble (3 ou 4) variable dans le sens de la démultiplication variable correspondante.

3. Entraînement pour lève-glace ou toit ouvrant selon la revendication 2,
■ avec un tambour d'entraînement du câble (3 ou 4) avec une rainure périphérique en spirale pour le câble (3.1 ou 4.1) de manière à déplacer le câble (5) de l'entraînement par câble (4, 5) dans le sens axial en même temps qu'il est bobiné, ou enroulé ou déroulé, et
■ avec un diamètre de bobinage ou d'enroulement ou de déroulement de la rainure du câble (3.1 ou 4.1) variable dans le sens de la variation correspondante de la démultiplication.

4. Entraînement pour lève-glace ou toit ouvrant selon au moins une des revendications 1 à 3
■ avec un tambour cylindrique axial pour l'entraînement du câble (3) et
■ avec un diamètre du cylindre du tambour d'entraînement du câble (3) variable correspondant à la démultiplication variable.
